# FASCICULE DE BREVET EUROPEEN

(11) **EP 4 367 315 B1**
(45) Date de publication et mention de la délivrance du brevet: **10.12.2025**
(21) Numéro de dépôt: 22744155.7
(22) Date de dépôt: 01.07.2022
(51) Int. Cl.: D06F 73/00, D06F 75/12

(54) **APPAREIL ÉLECTROMÉNAGER COMPORTANT UN OUTIL DE REPASSAGE ET/OU DÉFROISSAGE ET UNE BASE PORTATIVE RELIÉE À L'OUTIL PAR UN CORDON**
HAUSHALTSGERÄT MIT EINEM WERKZEUG ZUM BÜGELN UND/ODER GLÄTTEN UND EINER TRAGBAREN BASIS, DIE ÜBER EIN KABEL MIT DEM WERKZEUG VERBUNDEN IST
HOUSEHOLD APPLIANCE COMPRISING AN IRONING AND/OR STRAIGHTENING TOOL AND A PORTABLE BASE CONNECTED TO THE TOOL BY A CORD

(30) Priorité: 08.07.2021 FR 2107436; 06.05.2022 FR 2204297
(43) Date de publication de la demande: 15.05.2024
(73) Titulaire: SEB S.A., 69130 Ecully (FR)
(72) Inventeur: MOINE, Olivier, 69134 ECULLY CEDEX (FR); LAUCHET, Nicolas, 69134 ECULLY CEDEX (FR)
(74) Mandataire: SEB Développement
(86) Numéro de dépôt international: PCT/EP2022/068342
(87) Numéro de publication internationale: WO 2023/280726

(56) Documents cités:
- WO-A1-2020/169653
- WO-A2-2014/013360
- US-B2- 8 291 626

## Description

### Domaine technique

La présente invention se rapporte au domaine des appareils électroménagers comportant un outil de repassage et/ou défroissage destiné à être tenu à la main et une base portative reliée à l'outil par un cordon et se rapporte plus particulièrement à un appareil dans lequel la base comprend une cavité de rangement pour poser l'outil et comporte des pieds sur laquelle la base peut reposer stablement.

### Etat de la technique

Il est connu, des documents WO 2020/169653 A1 ou WO 2014/013360 A2 des appareils électroménager comportant un fer à repasser relié par un cordon à une base portative, la base comprenant une cavité de rangement pour poser le fer à repasser et comportant des pieds sur laquelle elle peut reposer stablement.

Cependant, la base d'un tel appareil présente l'inconvénient d'être massive, encombrante, et couteuse à réaliser.

### Résumé de l'invention

La présente invention vise à remédier à tout ou partie de ces inconvénients.

A cet effet, l'invention a pour objet un appareil électroménager comportant un outil de repassage et/ou défroissage destiné à être tenu à la main et une base portative reliée à l'outil par un cordon, la base comprenant une cavité de rangement pour poser l'outil et comportant au moins une première série de pieds sur laquelle la base peut reposer stablement, caractérisé en ce que la cavité de rangement comporte au moins une extrémité qui forme une partie saillante sur la base et en ce qu'au moins un desdits pieds est porté par la partie saillante.

Une telle cavité de rangement faisant saillie sur la base permet d'avoir une base moins massive et moins volumineuse que les bases connues de l'art antérieur dans lesquelles l'intégralité de la cavité de rangement est intégrée dans le corps de la base. La base présente donc une empreinte au sol réduite et présente une cavité de rangement qui s'étend, au moins partiellement, dans une partie formant une excroissance sur la base, cette partie étant utilisée pour supporter l'un des pieds de la base. Ainsi, bien que le volume de la base, et notamment sa largeur, soit moins important, la stabilité de la base est assurée.

L'appareil peut en outre présenter une ou plusieurs des caractéristiques suivantes, prises seules ou en combinaison.

Selon une caractéristique avantageuse de l'invention, l'outil est un fer à repasser comportant une semelle de repassage présentant une extrémité avant pointue, la partie saillante de la cavité de rangement épousant la forme de l'extrémité avant et des bords latéraux de la semelle du fer à repasser.

Une telle caractéristique permet d'avoir une partie en saillie dont la forme est ajustée à la forme de l'extrémité avant du fer à repasser, permettant d'optimiser le volume de la base tout en faisant ressortir visuellement la fonction de la cavité de rangement.

Selon une caractéristique avantageuse de l'invention, la cavité de rangement comporte un fond et une paroi périphérique qui délimite latéralement la cavité de rangement, ledit pied étant porté par le fond et/ou la paroi périphérique.

Selon une caractéristique avantageuse de l'invention, la première série de pieds comprend deux patins qui font saillie sur une face inférieure de la base et un pied disposé à l'extrémité inférieure en saillie de la cavité de rangement qui reçoit l'extrémité avant de la semelle du fer à repasser.

Selon une caractéristique avantageuse de l'invention, la base présente, en vue de profil, une forme générale ovale comprenant une extrémité ventrue et une extrémité opposée effilée, les pieds étant disposés au niveau de l'extrémité ventrue de la base.

Une telle forme présente l'avantage de procurer une très bonne stabilité à la base, les principaux composants de l'appareil étant disposés au niveau de l'extrémité ventrue de la base.

Selon une caractéristique avantageuse de l'invention, la base comporte une poignée de transport, la poignée de transport étant disposée à l'extrémité de la base opposée à l'extrémité comprenant les pieds.

Une telle caractéristique présente l'avantage de simplifier la manipulation de la base.

Selon une caractéristique avantageuse de l'invention, les pieds sont adaptés pour permettre à la base de reposer sur un support selon une première position stable dans laquelle la cavité de rangement s'étend sensiblement verticalement.

Une telle caractéristique permet de limiter l'empreinte au sol de la base.

Selon une caractéristique avantageuse de l'invention, la base comporte une forme et/ ou une deuxième série de pieds adaptés pour permettre à la base de reposer sur le support selon une deuxième position stable, distincte de la première position stable.

Une telle caractéristique permet d'augmenter l'ergonomie d'utilisation de la base en offrant à l'utilisateur la possibilité de disposer la base selon deux positions, l'une ou l'autre de ces positions pouvant être privilégiée pour l'utilisation de l'appareil ou pour son rangement.

Selon une caractéristique avantageuse de l'invention, la cavité de rangement se trouve disposée sur la partie supérieure de la base lorsque cette dernière occupe la deuxième position stable.

Selon une caractéristique avantageuse de l'invention, la base comporte des moyens magnétiques assurant le maintien de l'outil dans la cavité de rangement.

Une telle caractéristique permet d'offrir une très bonne ergonomie d'utilisation en assurant simplement le maintien en position du fer à repasser dans la base.

Selon une caractéristique avantageuse de l'invention, la base comporte un corps en matériau plastique, avantageusement réalisé par moulage.

Une telle caractéristique présente l'avantage de permettre la réalisation à moindre coût de la base tout en offrant une grande liberté de forme pouvant être réalisée.

Selon une caractéristique avantageuse de l'invention, la base renferme un réservoir.

### Brève description des figures

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
La [Fig.1] est une vue en perspective d'un appareil de repassage/ défroissage selon un mode particulier de réalisation de la présente invention, la base étant représentée dans une position verticale avec la sangle en position de rangement et le fer à repasser disposé dans la cavité de rangement de la base ;
La [Fig.2] est une vue en perspective du fer à repasser équipant l'appareil de la [Fig.1] ;
La [Fig.3] est une vue en perspective de la base de l'appareil de la [Fig.1] ;
La [Fig.4] est une autre vue en perspective de la base de l'appareil de la [Fig.1] ;
La [Fig.5] est une vue en perspective de la base avec la sangle en position déployée ;
La [Fig.6] est une vue de côté de l'appareil de la [Fig.1] avec la base disposée dans une position horizontale.

Seuls les éléments nécessaires à la compréhension de l'invention ont été représentés. Pour faciliter la lecture des dessins, les mêmes éléments portent les mêmes références d'une figure à l'autre.

La [Fig.1] et la [Fig.6] représentent un appareil de repassage comportant classiquement un fer à repasser 1 et une base 2 portative reliée entre eux par un cordon 3, illustré partiellement sur ces figures, la base 2 étant reliée électriquement à un réseau domestique par un câble, non visible sur les figures.

La base 2 comporte un corps en matériau plastique, avantageusement réalisé par moulage, et renferme, de manière connue en soi, un réservoir 20 muni d'une trappe de remplissage 21 et une pompe, non visible sur les figures, qui puise l'eau dans le réservoir 20 pour l'envoyer au travers d'un tuyau intégré dans le cordon 3, en direction du fer à repasser 1.

Conformément à la [Fig.2], le fer à repasser 1 comporte une semelle 10, plane, surmontée d'un corps 11 et comprend une poignée 12 de préhension comportant une extrémité avant rattachée au corps 11 et une extrémité arrière libre faisant saillie latéralement au corps 11, la poignée 12 étant disposée en porte-à-faux par rapport à la semelle 10.

Le corps 11 renferme de manière connue en soi une fonderie, non visible sur les figures, qui est au contact thermique de la semelle 10 et qui comprend une résistance chauffante, régulée au moyen d'un thermostat, avantageusement non réglable, permettant de maintenir la température de la semelle 10 autour d'une température de consigne de l'ordre de 135°C.

La fonderie est préférentiellement réalisée en aluminium et comporte une chambre de vaporisation instantanée dans laquelle de l'eau issue du réservoir 20 est injectée par la pompe, le fonctionnement de la pompe étant commandé par une gâchette 13 disposée sous l'extrémité avant de la poignée 12. La pompe et la chambre de vaporisation sont avantageusement dimensionnées pour permettre la production d'un débit de vapeur de l'ordre de 25 gr/mn en continu lorsque la gâchette 13 est actionnée.

La vapeur produite par la chambre de vaporisation est diffusée par des trous de sortie de vapeur 14 ménagés sur une surface de repassage plane de la semelle 10, cette dernière comprenant classiquement une extrémité avant 10A pointue et une extrémité arrière 10B arrondie.

Conformément à la [Fig.2], le cordon 3 sort du fer à repasser 1 par une ouverture ménagée sur une surface supérieure de la poignée 12 et est équipé d'un dispositif guide cordon 4 qui maintient le cordon 3 selon une direction inclinée vers l'arrière de la poignée 12. L'extrémité arrière de la poignée 12 présente avantageusement une forme biseautée comprenant une surface postérieure 12A plane formant, avec le plan de la semelle 10, un V qui présente un angle α obtus de l'ordre de 145°.

Conformément à la [Fig.3], la base 2 comporte, en vue de profil, une forme générale ovale et présente une extrémité ventrue comprenant une première série de pieds 22A, 22B, 22C, dits pieds principaux, sur lesquels la base 2 peut reposer stablement dans une position verticale, illustrée sur la [Fig.1], et une extrémité effilée, de plus faible largeur, équipée d'une poignée de transport 23. A titre d'exemple, la base 2 présente une largeur comprise entre 18 et 25 cm au niveau de son extrémité ventrue et une largeur comprise entre 5 et 15 cm au niveau de son extrémité effilée.

La base 2 comporte une face arrière, sensiblement plane comportant une deuxième série de pieds 24A, 24B, 24C, dits pieds latéraux, avantageusement en élastomère, sur lesquels elle peut reposer stablement dans une position horizontale, illustrée sur la [Fig.6].

La base 2 comporte également une face avant, visible sur la [Fig.4], comprenant une cavité de rangement 25 dans laquelle le fer à repasser 1 peut-être disposé lors des phases inactives de repassage et pour son rangement.

Cette cavité de rangement 25 comporte un fond constitué par un plan antérieur et un plan postérieur disposés en V, le plan antérieur comportant des patins 26 en saillie sur lesquels vient reposer la semelle 10 du fer à repasser 1 et le plan postérieur présentant une surface d'appui 25A sur laquelle vient reposer la surface postérieure 12A de la poignée 12. De manière préférentielle, la surface d'appui 25A présente une inclinaison adaptée pour que la surface postérieure 12A de la poignée 12 s'étende parallèlement à la surface d'appui 25A lorsque la semelle 10 repose contre les patins 26.

Selon un mode particulier de réalisation, la surface d'appui 25A et l'extrémité de la poignée 12 du fer à repasser 1 sont attirés mutuellement l'une vers l'autre par attraction magnétique. A cet effet, la surface d'appui 25A peut comporter un aimant 27 qui vient coopérer avec un matériau ferromagnétique, telle une plaque métallique 12B, disposée sur la surface postérieure 12A de la poignée 12.

De manière préférentielle, l'aimant 27 est dimensionné pour exercer une force suffisante pour maintenir en position l'extrémité arrière de la poignée 12 contre le fond de la cavité 25 lors du transport de la base 2 mais sans toutefois générer un soulèvement de la base 2 lorsque l'utilisateur exerce une traction sur la poignée 12 pour extraire le fer à repasser 1 de sa cavité de rangement 25. Ainsi, lors des travaux de repassage, l'utilisateur peut extraire le fer à repasser 1 de la cavité de rangement 25 sans entrainer un soulèvement de la base 2, que cette dernière repose dans la position horizontale ou dans la position verticale.

Conformément à la [Fig.4], la cavité de rangement 25 comporte une paroi périphérique 25B qui vient épouser la forme de l'extrémité avant et des bords latéraux de la semelle 10 du fer à repasser 1. Cette paroi périphérique 25B s'étend avantageusement en bordure du plan antérieur de la cavité de rangement 25 de manière à guider latéralement l'extrémité avant du fer à repasser 1 dans la cavité de rangement 25. De manière préférentielle, la paroi périphérique 25B recouvre latéralement le corps 11 sur une hauteur inférieure à 5 cm lorsque le fer à repasser 1 est disposé dans la cavité de rangement 25 de manière à faciliter la mise en place et l'extraction du fer à repasser 1.

Ainsi, la profondeur de la cavité de rangement 25 au niveau des patins 26 est préférentiellement inférieure à 5 cm. Dans l'exemple particulier de réalisation illustré sur les figures, la profondeur de la cavité de rangement 25 oscille entre une profondeur minimale, avoisinant zéro, au niveau de la zone recevant l'extrémité arrière de la poignée 12 et une profondeur maximale de l'ordre de 5 cm au niveau de la zone recevant l'extrémité arrière de la semelle 10, la profondeur au niveau de la zone recevant l'extrémité avant du fer à repasser étant inférieur à 3 cm.

Dans l'exemple particulier de réalisation illustré sur les figures, le plan antérieur de la cavité de rangement 25 et la paroi périphérique 25B présentent une extrémité pointue qui fait saillie sur la base 2, cette extrémité pointue supportant l'un des pieds principaux 22A, 22B, 22C, les deux autres pieds principaux étant supportés par des deux ailes 20A, 20B qui font saillie sur la face arrière de la base 2.

Ainsi, la première série de pieds 22A, 22B, 22C comprend deux patins 22A, 22B qui font saillie sur une face inférieure de la base 1 et un pied 22C disposé à l'extrémité inférieure en saillie de la cavité de rangement 25 qui reçoit la pointe avant de la semelle 10 du fer à repasser 1.

Conformément à la [Fig.6], le plan antérieur de la cavité de rangement 25, supportant les patins 26, est inclinée par rapport à la face arrière de la base 2 d'un angle avantageusement compris entre 20° et 50° de sorte que l'extrémité pointue de la paroi périphérique 25B recevant le pied 22C se trouve déportée vers l'extérieur de la base 2. Une telle caractéristique permet notamment d'augmenter la distance entre le pied 22C et les pieds 22A et 22B et donc la stabilité de la base 2 dans la position verticale.

Une telle inclinaison de la cavité de rangement 25 présente également l'avantage d'améliorer l'ergonomie d'utilisation de l'appareil en facilitant l'introduction et l'extraction du fer à repasser 1 dans la cavité de rangement 25 par un mouvement de déplacement vertical du fer à repasser 1, lorsque la base 2 occupe la position verticale ou par un mouvement de déplacement horizontal du fer à repasser 1 lorsque la base 2 occupe la position horizontale. Une telle inclinaison de la cavité de rangement 25 permet également de mieux la rendre visible par l'utilisateur et donc de simplifier la mise en place du fer à repasser 1 dans cette dernière.

Conformément à la [Fig.5], la poignée de transport 23 présente un corps en forme de U inversé qui comporte une première extrémité 23A qui s'étend depuis une première face latérale de la base 2 et une deuxième extrémité 23B qui s'étend depuis une deuxième face latérale, opposée à la première face latérale de la base 2. La première face latérale de la base 2 comporte, dans le prolongement de la poignée de transport 23, un fourreau de rangement 28 dans lequel le cordon 3 reliant la base au fer à repasser 1, peut être inséré en étant replié sous la forme d'une boucle.

La base 2 comporte également une sangle 5, visible sur les figures 3 et 4, qui comprend une première extrémité 5A fixée au voisinage de la première extrémité 23A de la poignée de transport 23 et une deuxième extrémité 5B maintenue sur la deuxième face latérale de la base 2, en un point situé dans le prolongement de la poignée de transport 23, de préférence à distance de cette dernière.

Cette sangle 5 permet à l'utilisateur de transporter l'appareil en disposant la sangle 5 sur son épaule, la sangle 5 se trouvant alors tendu, par le poids de l'appareil, entre les première 5A et deuxième 5B extrémités de la sangle 5.

Lorsque la sangle 5 n'est pas utilisée pour le transport de l'appareil, elle peut être disposée dans une position de rangement illustrée notamment sur les figures 1 à 3, dans laquelle la sangle 5 s'étend le long de la poignée de transport 23 et sur le côté de la base 2.

L'appareil ainsi réalisé présente l'avantage de procurer une ergonomie d'utilisation améliorée.

En effet, la base 2 d'un tel appareil présente l'avantage de pouvoir être disposé dans deux positions stables. Une première position de travail correspondant à la position verticale, illustrée notamment sur la [Fig.1] dans laquelle la base repose stablement sur ses trois pieds principaux 22A,22B, 22C et une deuxième position correspondant à la position horizontale, illustrée sur la [Fig.6] dans laquelle la base repose stablement sur ses trois pieds latéraux 24A, 24B, 24C. Ainsi, lors de l'utilisation de l'appareil ou pour son rangement, l'utilisateur peut décider de disposer la base dans la position qui lui convient le mieux. En particulier l'intégration du pied 22C à sur une partie saillante de la base 2 délimitant la cavité de rangement 25 permet d'augmenter la stabilité de la base 2, en éloignant le pied 22C des deux pieds 22A et 22B, tout en limitant le volume et l'encombrement de la base 2.

De plus, l'appareil ainsi réalisé présente l'avantage de posséder une cavité de rangement 25 peu profonde, et ouverte sur la face avant de la base 1, offrant une mise en place et une extraction aisée du fer à repasser 1 tout en assurant un maintien stable et efficace du fer à repasser 1 lors du transport de la base 2 par la poignée de transport 23 ou par la sangle 5.

La poignée de transport 23 permet également de faire basculer facilement la base 2 de la position verticale à horizontale et vice versa, sans risque de brulure avec le fer à repasser 1, la poignée de transport 23 présentant l'avantage d'être disposée à l'opposé de la partie de la cavité de rangement 25 recevant la semelle 10 du fer à repasser.

Enfin, la présence de la sangle 5 qui peut être placée sur l'épaule de l'utilisateur permet le transport de l'appareil sans générer une fatigue importante et sans encombrer les mains. De plus, cette sangle 5 présente l'avantage de pouvoir être disposée dans une position de rangement dans laquelle la sangle 5 est parfaitement intégrée dans la base 2 et ne vient pas gêner l'utilisateur lors des travaux de repassage.

Bien entendu, la présente invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation non représentée, la base pourra renfermer un générateur de vapeur sous pression et le cordon de liaison reliant la base au fer à repasser comprendre un conduit pour le transport de la vapeur.

## Revendications

1. Appareil électroménager comportant un outil (1) de repassage et/ou défroissage destiné à être tenu à la main et une base (2) portative reliée audit outil (1) par un cordon (3), ladite base (2) comprenant une cavité de rangement (25) pour poser ledit outil (1) et comportant au moins une première série de pieds (22A, 22B, 22C) sur laquelle la base (2) peut reposer stablement, **caractérisé en ce que** la cavité de rangement (25) comporte au moins une extrémité qui forme une partie saillante sur la base (2) et **en ce que** au moins un desdits pieds (22A, 22B, 22C) est porté par ladite partie saillante.

2. Appareil électroménager selon la revendication 1, **caractérisé en ce que** ledit outil est un fer à repasser (1) comportant une semelle (10) de repassage présentant une extrémité avant pointue et **en ce que** ladite partie saillante de la cavité de rangement (25) épouse la forme de l'extrémité avant et des bords latéraux de la semelle (10) du fer à repasser (1).

3. Appareil électroménager selon la revendication 2, **caractérisé en ce que** la cavité de rangement (25) comporte un fond et une paroi périphérique (25B) qui délimite latéralement la cavité de rangement (25) et **en ce que** ledit pied (22C) est porté par le fond et/ou la paroi périphérique (25B).

4. Appareil électroménager selon l'une quelconque des revendications 1 à 3, **caractérisé en ce que** la base (2) présente, en vue de profil, une forme générale ovale comprenant une extrémité ventrue et une extrémité opposée effilée, et **en ce que** les pieds (22A, 22B, 22C) sont disposés au niveau de l'extrémité ventrue de la base (2).

5. Appareil électroménager selon l'une quelconque des revendications 1 à 4, **caractérisé en ce que** la base (2) comporte une poignée de transport (23) et **en ce que** ladite poignée de transport (23) est disposée à l'extrémité de la base (2) opposée à l'extrémité comprenant les pieds (22A, 22B, 22C).

6. Appareil électroménager selon l'une quelconque des revendications 1 à 5, **caractérisé en ce que** lesdits pieds (22A, 22B, 22C) sont adaptés pour permettre à la base (2) de reposer sur un support selon une première position stable dans laquelle la cavité de rangement (25) s'étend sensiblement verticalement.

7. Appareil électroménager selon la revendication 6, **caractérisé en ce que** la base (2) comporte une forme et/ou une deuxième série de pieds (24A, 24B, 24C) adaptés pour permettre à la base (2) de reposer sur le support selon une deuxième position stable, distincte de la première position stable.

8. Appareil électroménager selon la revendication 7, **caractérisé en ce que** la cavité de rangement (25) se trouve disposée sur la partie supérieure de la base (2) lorsque cette dernière occupe la deuxième position stable.

9. Appareil électroménager selon l'une quelconque des revendications 1 à 8, **caractérisé en ce que** la base (2) comporte des moyens magnétiques (27) assurant le maintien de l'outil (1) dans la cavité de rangement (25).

10. Appareil électroménager selon l'une quelconque des revendications 1 à 9, **caractérisé en ce que** la base (2) renferme un réservoir (20).

## Patentansprüche

1. Haushaltseinrichtung, umfassend ein Werkzeug (1) zum Bügeln und/oder Glätten, das dazu vorgesehen ist, mit der Hand gehalten zu werden, und eine tragbare Basis (2), die über ein Kabel (3) mit dem Werkzeug (1) verbunden ist, wobei die Basis (2) eine Aufbewahrungsvertiefung (25) zum Ablegen des Werkzeugs (1) umfasst und mindestens eine erste Reihe von Füßen (22A, 22B, 22C) umfasst, auf der die Basis (2) stabil aufliegen kann, **dadurch gekennzeichnet, dass** die Aufbewahrungsvertiefung (25) mindestens ein Ende umfasst, das einen vorstehenden Teil auf der Basis (2) bildet, und dadurch, dass mindestens einer der Füße (22A, 22B, 22C) von dem vorstehenden Teil getragen wird.

2. Haushaltseinrichtung nach Anspruch 1, **dadurch gekennzeichnet, dass** das Werkzeug ein Bügeleisen (1) ist, das eine Bügelsohle (10) umfasst, die ein spitzes vorderes Ende aufweist, und dadurch, dass der vorstehende Teil der Aufbewahrungsvertiefung (25) sich an die Form des vorderen Endes und die Seitenränder der Sohle (10) des Bügeleisens (1) anschmiegt.

3. Haushaltseinrichtung nach Anspruch 2, **dadurch gekennzeichnet, dass** die Aufbewahrungsvertiefung (25) einen Boden und eine Umfangswand (25B) umfasst, die die Aufbewahrungsvertiefung (25) seitlich begrenzt, und dadurch, dass der Fuß (22C) von dem Boden und/oder der Umfangswand (25B) getragen wird.

4. Haushaltseinrichtung nach einem der Ansprüche 1 bis 3, **dadurch gekennzeichnet, dass** die Basis (2) in der Profilansicht eine allgemeine ovale Form aufweist, die ein bauchiges Ende und ein gegenüberliegendes spitz zulaufendes Ende umfasst, und dadurch, dass die Füße (22A, 22B, 22C) auf Höhe des bauchigen Endes der Basis (2) angeordnet sind.

5. Haushaltseinrichtung nach einem der Ansprüche 1 bis 4, **dadurch gekennzeichnet, dass** die Basis (2) einen Transportgriff (23) umfasst und dadurch, dass der Transportgriff (23) am Ende der Basis (2) angeordnet ist, das dem Ende, das die Füße (22A, 22B, 22C) umfasst, gegenüberliegt.

6. Haushaltseinrichtung nach einem der Ansprüche 1 bis 5, **dadurch gekennzeichnet, dass** die Füße (22A, 22B, 22C) dazu angepasst sind, zu ermöglichen, dass die Basis (2) in einer ersten stabilen Position, in der die Aufbewahrungsvertiefung (25) sich im Wesentlichen vertikal erstreckt, auf einem Träger aufliegt.

7. Haushaltseinrichtung nach Anspruch 6, **dadurch gekennzeichnet, dass** die Basis (2) eine Form und/oder eine zweite Reihe von Füßen (24A, 24B, 24C) umfasst, die dazu angepasst sind, zu ermöglichen, dass die Basis (2) in einer zweiten stabilen Position, die sich von der ersten stabilen Position unterscheidet, auf dem Träger aufliegt.

8. Haushaltseinrichtung nach Anspruch 7, **dadurch gekennzeichnet, dass** die Aufbewahrungsvertiefung (25) sich auf dem oberen Teil der Basis (2) angeordnet befindet, wenn diese letztere die zweite stabile Position einnimmt.

9. Haushaltseinrichtung nach einem der Ansprüche 1 bis 8, **dadurch gekennzeichnet, dass** die Basis (2) Magnetmittel (27) umfasst, die den Halt des Werkzeugs (1) in der Aufbewahrungsvertiefung (25) gewährleisten.

10. Haushaltseinrichtung nach einem der Ansprüche 1 bis 9, **dadurch gekennzeichnet, dass** die Basis (2) einen Vorratsbehälter (20) umschließt.

## Claims

1. Electrical household appliance having an ironing and/or decreasing tool (1) intended to be held in the hand and a portable base (2) connected to the tool (1) by a cord (3), said base (2) comprising a storage cavity (25) for setting down said tool (1) and having at least one first series of feet (22A, 22B, 22C) on which the base (2) can stand stably, **characterized in that** the storage cavity (25) has at least one end which forms a part that protrudes from the base (2), and **in that** at least one of said feet (22A, 22B, 22C) is carried by said protruding part.

2. Electrical household appliance according to claim 1, **characterized in that** said tool is an iron (1) having an ironing baseplate (10) having a sharp front end, and **in that** said part protruding from the storage cavity (25) molds the shape of the front end and side edges of the baseplate (10) of the iron (1).

3. Electrical household appliance according to claim 2, **characterized in that** the storage cavity (25) has a bottom and a peripheral wall (25B) which laterally delimits the storage cavity (25), and **in that** said foot (22C) is carried by the bottom and/or the peripheral wall (25B).

4. Electrical household appliance according to any one of claims 1 to 3, **characterized in that** the base (2) has, as a profile view, a general oval shape comprising a bulging end and a thin opposite end, and **in that** the feet (22A, 22B, 22C) are disposed at the bulging end of the base (2).

5. Electrical household appliance according to any one of claims 1 to 4, **characterized in that** the base (2) has a carrying handle (23), and **in that** said carrying handle (23) is disposed at the end of the base (2) opposite the end comprising the feet (22A, 22B, 22C).

6. Electrical household appliance according to any one of claims 1 to 5, **characterized in that** said feet (22A, 22B, 22C) are adapted to enable the base (2) to stand on a support in a first stable position, in which the storage cavity (25) extends substantially vertically.

7. Electrical household appliance according to claim 6, **characterized in that** the base (2) comprises a shape and/or a second series of feet (24A, 24B, 24C) adapted to enable the base (2) to stand on the support in a second stable position, distinct from the first stable position.

8. Electrical household appliance according to claim 7, **characterized in that** the storage cavity (25) is located disposed on the upper part of the base (2), when the latter occupies the second stable position.

9. Electrical household appliance according to any one of claims 1 to 8, **characterized in that** the base (2) has magnetic means (27), ensuring the holding of the tool (1) in the storage cavity (25).

10. Electrical household appliance according to any one of claims 1 to 9, **characterized in that** the base (2) contains a reservoir (20).
